# EUROPÄISCHE PATENTSCHRIFT

(11) **EP 3 990 203 B1**
(45) Veröffentlichungstag und Bekanntmachung des Hinweises auf die Patenterteilung: **10.05.2023**
(21) Anmeldenummer: 20739274.7
(22) Anmeldetag: 23.06.2020
(51) Int. Cl.: B22D 18/04, F27B 14/10

(54) **ANORDNUNG FÜR DEN NIEDERDRUCKGUSS VON HOCHSCHMELZENDEN METALLEN**
ARRANGEMENT FOR LOW-PRESSURE CASTING OF HIGH MELTING POINT METALS
AGENCEMENT DESTINÉ À LA COULÉE BASSE PRESSION DE MÉTAUX À POINT DE FUSION ÉLEVÉ

(30) Priorität: 27.06.2019 DE 102019209389
(43) Veröffentlichungstag der Anmeldung: 04.05.2022
(73) Patentinhaber: Fraunhofer-Gesellschaft zur Förderung der angewandten Forschung e.V., 80686 München (DE)
(72) Erfinder: WOHLTMANN, Carsten, 28359 Bremen (DE); OTTO-RADTKE, Arne, 28359 Bremen (DE); HAESCHE, Marco, 28359 Bremen (DE); WÖSTMANN, Franz-Josef, 28359 Bremen (DE); HEUSER, Michael, 28359 Bremen (DE); EILERS, Jan, 28359 Bremen (DE)
(74) Vertreter: Gagel, Roland
(86) Internationale Anmeldenummer: PCT/EP2020/067442
(87) Internationale Veröffentlichungsnummer: WO 2020/260245

(56) Entgegenhaltungen:
- CZ-B6- 285 114
- US-A- 4 726 414
- US-A- 5 319 671
- US-B1- 6 684 934

## Beschreibung

### Technisches Anwendungsgebiet

Die vorliegende Erfindung betrifft eine Anordnung für den Niederdruckguss von hochschmelzenden Metallen, die einen Ofenraum mit einer oder mehreren Gaszufuhr- und Gasablassöffnungen und einem Steigrohr durch einen Deckel des Ofenraums, ein im Ofenraum angeordnetes Schmelzbehältnis für die hochschmelzenden Metalle und eine Heizeinrichtung für das Aufheizen der hochschmelzenden Metalle im Schmelzbehältnis aufweist.

Bei Niederdruck-Gießverfahren wird ein Schmelzbehältnis mit dem zu gießenden Material in einem druckdichten Ofenraum platziert, der durch einen Deckel abgeschlossen ist. Durch den Deckel verläuft ein Steigrohr zwischen dem Schmelzbehältnis und dem Außenraum, auf das eine Gussform aufgesetzt wird. Als Gussformen kommen je nach Gießmaterial und Anwendung metallische Dauerformen (Kokillen), Sandgussformen oder Feingussformen zum Einsatz. Bei metallischem Gießmaterial erfolgt die Aufheizung des Materials in der Regel über eine induktive Heizeinrichtung, die im Ofenraum angeordnet ist. Zum Abgießen des Bauteils wird ein Gas wie z.B. Stickstoff oder Argon in den Ofenraum eingeleitet, welches einen Druck auf das Schmelzbad im Schmelzbehältnis ausübt. Diese Druckbeaufschlagung bewirkt ein langsames Ansteigen der Schmelze durch das Steigrohr bis in die darüber angeordnete Gussform. Die Druckbeaufschlagung wird so lange aufrechterhalten, bis das gesamte Bauteil erstarrt ist. Nach Ablassen des Gasdrucks kann die Restschmelze aus dem Steigrohr zurück in das Schmelzbehältnis fließen. Anschließend wird das Bauteil aus der Gussform entnommen. Der grundsätzliche Vorteil eines Niederdruck-Gießverfahrens im Vergleich zu einem klassischen Gießverfahren liegt zum einen in der gut steuerbaren, langsamen Formfüllung, welche zu hohen Bauteilqualitäten führt, und zum anderen in der Reduzierung des Kreislaufanteils durch den Rückfluss der im Steigrohr befindlichen Schmelze.

Beim Niederdruck-Kokillengießverfahren werden überwiegend NE-Metalle wie z.B. Aluminium- und Kupferlegierungen verarbeitet. Hierzu kommen in der Regel standardisierte Tiegel aus Aluminiumoxid oder Siliziumcarbid als Schmelzbehältnisse zum Einsatz, die freistehend im Ofenraum der Niederdruckguss-Anordnung platziert werden. Dies hat den Vorteil, dass bei einem Legierungswechsel der Tiegel über den geöffneten Deckel sehr einfach ausgetauscht werden kann.

Eine derartige Anordnung lässt sich allerdings für den Niederdruckguss von hochschmelzenden Metallen wie beispielsweise Stahl nicht verwenden. So würde ein Tiegel aus Keramik den hohen mechanischen und thermischen Belastungen in diesem Fall ohne zusätzliche Abstützung nicht standhalten. Eine Abstützung mit einer Stahlkonstruktion ist jedoch nicht möglich, da diese durch die induktive Heizung der Metallschmelze ebenfalls erwärmt und ihre mechanische Stabilität verlieren würde. Weiterhin würden aufgrund der hohen Temperaturunterschiede zwischen der Innenseite des Tiegels, die im Bereich der Schmelz- oder Abgusstemperatur liegt, bei Stahl in der Regel > 1600°C, und der deutlich niedrigeren Temperaturen an der Außenseite hohe mechanische Spannungen auftreten, die zu Rissen im Tiegel führen können.

### Stand der Technik

Zum Niederdruckgießen von höherschmelzenden Werkstoffen, wie z.B. Stählen, haben die bekannten Gießanordnungen daher einen deutlich veränderten Aufbau. Das Gießsystem besteht hierbei in der Regel aus einem Stahlhohlkörper, welcher eine feste Ofenausmauerung (Zustellung) zur Bildung eines Schmelztiegels besitzt. Der Ofen hat verschiedene Öffnungen, die zum Chargieren, zur Schmelzebehandlung oder zur Probenentnahme dienen. Auf einer trichterförmig zulaufenden oberen Ofenöffnung, der Gießdüse, werden die Gussformen, insbesondere Sandformen, positioniert. Die Schmelze wird induktiv erwärmt bzw. warmgehalten. Man unterscheidet hierbei Tiegel- oder Rinnenöfen bzw. -induktoren. Nach Aufbringen eines erhöhten Gasdrucks auf die Schmelzoberfläche wird die Form langsam über die Gießdüse mit Metallschmelze gefüllt. Auch hier wird der Gießdruck so lange aufrechterhalten, bis das Bauteil erstarrt ist. Danach wird der Gasdruck wieder abgelassen und die Restschmelze läuft zurück in den Tiegel. Die Vorteile des Verfahrens liegen auch hier in der langsamen und gut steuerbaren Formfüllung und der Reduzierung des Kreislaufanteils (kleineres Angusssystem, fehlende Speiser).

So ist beispielsweise unter https://www.ottojunker.com/de/produkte-technologien/anlagen-fuergusseisen-stahl/giessofen-fuer-niederdruckguss/ eine Anordnung für den vertikalen Niederdruckguss beschrieben, die einen derartigen Aufbau aufweist. Die Aufheizung kann bei dieser Anordnung über Rinnen- oder Tiegelinduktoren erfolgen. Der gesamte Ofen wird durch eine Unterkonstruktion abgestützt.

Die bekannten Niederdruckgussöfen für Stahl besitzen eine feste Ofenausmauerung, die auf den zu verarbeitenden Werkstoff abgestimmt ist. Dadurch ist ein schneller Wechsel des Gießmaterials nicht möglich. Zum Materialwechsel müsste die gesamte Ofenausmauerung entfernt und neu zugestellt werden.

Von der Firma Griffin Wheel Division ist eine Technik zur Herstellung von Eisenbahnrädern im Stahlniederdruckguss bekannt, die einen schnellen Austausch des Schmelzbehältnisses ermöglicht. Hierbei wird eine mit dem bereits geschmolzenen Stahl gefüllte Gießpfanne in ein luftdichtes Gehäuse eingesetzt und mit einem Deckel verschlossen. Eine Gießpfanne besteht dabei grundsätzlich aus einem Stahlbehälter, der mit einer keramischen Zustellung ausgekleidet ist. Genau wie bei den anderen Niederdruckgusssystemen wird eine über der Gießpfanne befindliche Gießform über ein Steigrohr durch einen erhöhten Gasdruck gefüllt. Nachteil dieses Systems ist jedoch die laufende Abkühlung der Schmelze in der Gießpfanne, so dass die Abgusszeit entsprechend limitiert ist. Insbesondere bei der Herstellung von dünnwandigen Gussstrukturen kann es hier zu Einschränkungen aufgrund des mit der Schmelztemperatur abnehmenden Fließvermögens kommen.

Die Aufgabe der vorliegenden Erfindung besteht darin, eine Anordnung für den Niederdruckguss von hochschmelzenden Metallen anzugeben, die einen schnellen Wechsel der Metalle bzw. Metalllegierungen ermöglicht und sich auch für die Herstellung dünnwandiger Gussstrukturen eignet.

Beide Dokumente US 6 684 934 B1 und US 4 726 414 A offenbaren beispielhafte Anordnungen für den Niederdruckguss von hochschmelzenden Metallen, die Schmelzbehältnisse als wechselbare Einsätze aufweisen.

### Darstellung der Erfindung

Die Aufgabe wird mit der Anordnung gemäß Patentanspruch 1 gelöst. Vorteilhafte Ausgestaltungen der Anordnung sind Gegenstand der abhängigen Patentansprüche oder lassen sich der nachfolgenden Beschreibung sowie den Ausführungsbeispielen entnehmen.

Die vorgeschlagene Anordnung weist einen Ofenraum mit einer oder mehreren Gaszufuhr- und Gasablassöffnungen und einem Steigrohr durch einen Deckel des Ofenraums, auf das eine Gussform aufsetzbar ist, ein im Ofenraum angeordnetes Schmelzbehältnis für die hochschmelzenden Metalle bzw. Metalllegierungen und eine vorzugsweise induktive Heizeinrichtung auf, mit der im Schmelzbehältnis befindliche hochschmelzende Metalle aufheizbar sind. Die Anordnung zeichnet sich dadurch aus, dass das Schmelzbehältnis als herausnehmbarer Einsatz für eine das Schmelzbehältnis insbesondere auch seitlich stützende Aufnahmeform im Ofenraum ausgebildet ist und dass eine thermisch isolierende Schicht zwischen Aufnahmeform und Schmelzbehältnis ausgebildet oder im Schmelzbehältnis integriert ist.

Der Ofenraum ist dabei in bekannter Weise gegenüber dem Außenraum gasdicht abschließbar, um eine im Schmelzbehältnis vorhandene Schmelze durch Erhöhung des Gasdrucks im Ofenraum über das Steigrohr in eine auf das Steigrohr aufgesetzte Gussform zu drücken. Durch die Ausgestaltung des Schmelzbehältnisses als herausnehm- und dadurch wechselbarer Einsatz lässt sich dieses schnell und einfach austauschen, um einen Legierungswechsel durchzuführen. Die Ausgestaltung als Einsatz in eine vorzugsweise den gesamten Umfang des Schmelzbehältnisses, also Bodenfläche und Seitenfläche(n), stützende Aufnahmeform ermöglicht die erforderliche mechanische Abstützung bei Verarbeitung von Metallen mit hoher Dichte, wie beispielsweise Stahl. Durch die thermisch isolierende Schicht werden Temperaturunterschiede zwischen der Innenseite und der Außenseite des Schmelzbehältnisses bzw. der Aufnahmeform deutlich reduziert, so dass hierdurch thermisch induzierte mechanische Spannungen, die zum Bruch des Schmelzbehältnisses führen können, verhindert oder zumindest deutlich vermindert werden. Die Aufnahmeöffnung der Aufnahmeform ist dabei geometrisch weitestgehend an die Außenform des Schmelzbehältnisses angepasst, um dieses möglichst großflächig stützen zu können. Die ein oder mehreren Induktionsspulen der Heizeinrichtung können dabei in die Aufnahmeform integriert sein.

In einer vorteilhaften Ausgestaltung weist die Aufnahmeform hierzu eine innere Schalung aus einem vorzugsweise keramischen Material auf, in das eine oder mehrere Induktionsspulen der Heizeinrichtung zur Aufheizung des metallischen Gießmaterials eingebettet sind. Die innere Schalung wird durch eine äußere Stützkonstruktion, vorzugsweise aus Stahl, getragen. Vorzugsweise stellen die Außenwände des Ofenraums diese Stützkonstruktion dar, so dass die innere Schalung eine Auskleidung des Ofenraums bildet. Prinzipiell besteht jedoch auch die Möglichkeit, die Aufnahmeform als separate Komponente in einem Ofenraum zu platzieren.

Das Schmelzbehältnis kann als nach oben herausnehmbarer Einsatz in einer Aufnahmeform ausgebildet sein, die entsprechend die Aufnahmeöffnung nach oben aufweist. Hierbei wird vorzugsweise eine Schüttung aus einem hochtemperaturfestem Material, beispielsweise Hochtonerde, zwischen die Wandungen der Aufnahmeöffnung und das Schmelzbehältnis eingebracht, die die thermisch isolierende Schicht bildet. Aufnahmeöffnung und äußere Dimensionen des Schmelzbehältnisses sind hierzu entsprechend aufeinander abgestimmt, um einen ausreichend großen Spalt für die Schüttung zu bilden.

Die Aufnahmeöffnung weist eine konische Form auf, die sich vorzugweise nach oben hin verengt. In dieser Ausgestaltung wird das Schmelzbehältnis mit einer entsprechend komplementären konischen Form realisiert, so dass die Außenseite des Schmelzbehältnisses nach dem Einsetzen in die Aufnahmeöffnung vollflächig an der Innenseite der Aufnahmeöffnung anliegt. Das Schmelzbehältnis wird hierbei von unten in die nach unten offene Aufnahmeöffnung eingeführt und durch einen geeigneten Mechanismus in diese Öffnung gedrückt und dort gehalten. Dieser Mechanismus kann in unterschiedlicher Weise ausgebildet sein und beispielsweise mittels Druckfedern oder auch motorischen oder hydraulischen Antrieb arbeiten. Der Ofenraum weist hierzu eine lösbare Bodenplatte auf, die einen einfachen Wechsel des Schmelzbehältnisses ermöglicht. Die thermisch isolierende Schicht bildet in einer möglichen Ausgestaltung die Außenseite des Schmelzbehältnisses und ist auf eine innere Schaltung aufgebracht, die vorzugsweise aus einem keramischen Material gebildet ist. Die thermisch isolierende Schicht kann hierzu beispielsweise durch ein hochtemperaturfestes Vlies gebildet werden. In einer anderen Ausgestaltung weist das Schmelzbehältnis eine innere Schalung, vorzugsweise aus einem keramischen Material, eine zwischenliegende Schüttung aus einem hochtemperaturfesten Material, beispielsweise Hochtonerde, und eine äußere Schalung auf, vorzugsweise ebenfalls aus einem keramischen Material. Diese äußere Schalung kann auch durch mehrere lose übereinander liegende Ringe und eine Grundplatte gebildet sein. Bei den vorgenannten Ausgestaltungen lässt sich das Schmelzbehältnis sehr einfach nach unten aus der Aufnahmeform nehmen und wechseln, indem lediglich die Bodenplatte des Ofenraums gelöst oder abgenommen wird.

Die vorgeschlagene Anordnung eignet sich vor allem für den Niederdruckguss von hochschmelzenden Metallen, bei dem ein Wechsel der Metalle auf einfache und schnelle Weise durchgeführt werden soll.

### Kurze Beschreibung der Zeichnungen

Die vorgeschlagene Anordnung wird nachfolgend anhand von Ausführungsbeispielen in Verbindung mit den Zeichnungen nochmals näher erläutert. Hierbei zeigen:
- Fig. 1: ein erstes Beispiel für eine Anordnung außerhalb des Umfangs der Ansprüche im Querschnitt;
- Fig. 2: ein zweites Beispiel für eine Anordnung gemäß der vorliegenden Erfindung im Querschnitt;
- Fig. 3: ein drittes Beispiel für eine Anordnung gemäß der vorliegenden Erfindung im Querschnitt;
- Fig. 4: ein viertes Beispiel für eine Anordnung der vorliegenden Erfindung im Querschnitt;
- Fig. 5: ein fünftes Beispiel für eine Anordnung gemäß der vorliegenden Erfindung im Querschnitt;
- Fig. 6: ein sechstes Beispiel für eine Anordnung gemäß der vorliegenden Erfindung im Querschnitt; und
- Fig. 7: ein siebtes Beispiel für eine Anordnung außerhalb des Umfangs der Ansprüche im Querschnitt.

### Wege zur Ausführung der Erfindung

Bei der vorgeschlagenen Anordnung ist das Schmelzbehältnis als wechselbarer Einsatz einer Aufnahmeform ausgebildet, die im Ofenraum angeordnet ist oder eine Auskleidung des Ofenraums bildet.

Fig. 1 zeigt hierzu ein erstes Ausführungsbeispiel der vorgeschlagenen Anordnung in einer Querschnitts-darstellung außerhalb des Umfangs der Ansprüche.

Der Ofenraum wird hierbei durch einen Stahlrahmen 1 gebildet, der durch einen abnehmbaren Deckel 5 abgeschlossen ist. Im Deckel befinden sich in diesem Beispiel eine Gaszuführung 6 sowie eine Gasabführung 7 für die Erhöhung bzw. Erniedrigung des Druckes im Ofen. Weiterhin verläuft ein Steigrohr 8 durch den Deckel hindurch, auf das eine Gussform 9 aufgesetzt wird. Durch Erhöhung des Gasdruckes im Ofenraum steigt die im Schmelzbehältnis befindliche Schmelze 10 über das Steigrohr 8 in die Gussform 9, um dort zu dem zu vergießenden Bauteil zu erstarren.

Das Schmelzbehältnis ist bei dieser Anordnung aus einem inneren Tiegel 3 gebildet, der in einen dickwandigen äußeren Tiegel 2 als Aufnahmeform eingesetzt wird und aus diesem auch wieder entnommen werden kann. In den äußeren Tiegel 2, der aus einem feuerfesten Material gebildet ist, sind Windungen der Induktionsspule(n) 11 der Heizeinrichtung integriert. Dieser äußere Tiegel 2 bildet im vorliegenden Beispiel eine Auskleidung des Stahlrahmens 1 und ist mit Versorgungsleitungen für die Induktionsspule(n) 11 verbunden. Der innere Tiegel 3 zur Aufnahme der Metallschmelze wird in den äußeren Tiegel 2 als Aufnahmeform eingesetzt, wobei der Hohlraum zwischen den beiden Tiegeln mit einer feuerfesten Schüttung 4, beispielsweise aus Hochtonerde, aufgefüllt wird. Die mechanische Belastung beim Vergießen hochschmelzender Metalle, beispielsweise von Stahl, wird durch den äußeren Stahlrahmen 1 aufgenommen. Eine induktive Einkopplung in diese Stahlkonstruktion muss nicht befürchtet werden, da sich die Induktionsspulen 11 im Inneren des äußeren Tiegels 2 befinden und der Stahlrahmen 1 außerhalb des Magnetfeldes der Spulen liegt. Des Weiteren ergibt sich die durch die thermisch isolierende Wirkung der Schüttung 4 eine gleichmäßigere Erwärmung des inneren Tiegels 3 über die Wandstärke und somit geringere thermisch induzierte mechanische Spannungen.

Der Ofenraum wird mit dem druckdichten Deckel 5 verschlossen, der eine zentrale Öffnung für das Steigrohr 8 aufweist. Aufgrund des kompakten Aufbaus dieser Anordnung für den Niederdruckguss ist ein geringes Gasvolumen zur Aufbringung der Druckbeaufschlagung nötig, wodurch Kosten (weniger Gasverbrauch) und die Zeit zur Aufbringung des Gasdrucks reduziert werden können. Durch den wechselbaren inneren Tiegel 3 wird ein schneller und einfacher Wechsel der Legierungen ermöglicht. Damit es bei einem Bruch des inneren Tiegels 3 nicht zu einem Kontakt zwischen der oder den Induktionsspulen 11 und der Schmelze 10 kommt, kann ein Schmelze-Erkennungssystem 18 zwischen äußerem Tiegel 3 und der Schüttung 4 platziert werden, beispielsweise ein mit einer Messeinrichtung verbundenes Drahtgeflecht. Bei einem Kontakt mit der flüssigen Metallschmelze würde dann die Heizeinrichtung automatisch abgeschaltet. Ein derartiges Schmelze-Erkennungssystem 18 kann auch bei den im Folgenden beschriebenen weiteren Ausgestaltungen zum Einsatz kommen.

Fig. 2 zeigt eine weitere beispielhafte Ausgestaltung der vorgeschlagenen Anordnung, die einen schnellen Wechsel des Schmelzbehältnisses ermöglicht. Hierbei wird das Schmelzbehältnis in konischer Form ausgebildet und in eine Aufnahmeform 2 mit konischer Aufnahmeöffnung eingesetzt. Der Ofenraum wird hierbei wiederum durch einen in dieser und den nachfolgenden Figuren nicht dargestellten Stahlrahmen gebildet, durch den die Aufnahmeform 2 abgestützt wird. Die Aufnahmeform 2 weist hierbei eine durchgehende Aufnahmeöffnung mit konischer Form auf. In der Aufnahmeform 2 sind wiederum die Induktionsspulen 11 integriert, wie dies in der Fig. 2 angedeutet ist. In gleicher Weise wie bei Fig. 1 ist der Ofenraum durch einen Deckel 5 mit Gaszuführung 6, Gasabführung 7 und durchgehendem Steigrohr 8 abgeschlossen. Auf das Steigrohr 8 bzw. den Deckel 5 wird wiederum die Gussform 9 aufgesetzt.

Das Schmelzbehältnis wird im vorliegenden Beispiel aus einer doppelwandigen Konstruktion mit einem inneren Tiegel 3 und einem konischen Einsatz 12 gebildet, zwischen denen sich eine lose Schüttung 4 aus einem feuerfesten Material, beispielsweise aus Hochtonerde, befindet. Dieses poröse Schüttgut bewirkt einerseits eine Abstützung des inneren Tiegels 3 gegen den konischen Einsatz 12 bzw. die Aufnahmeform 2 und führt zu einer erwünschten thermischen Isolierwirkung. Andererseits kann das Schüttgut 4 auch bei einem Tiegelriss Schmelze aufnehmen, wobei die Schmelze dann innerhalb der feinen Gänge der Schüttung 4 erstarrt und ein weiteres Ausfließen der Schmelze verhindert wird.

Das Schmelzbehältnis wird bei in diesem Beispiel nach unten aus der Aufnahmeform 2 genommen. Hierzu ist eine abnehmbare Bodenplatte 13 vorgesehen, auf der im vorliegenden Beispiel ein Federsystem 14 angeordnet ist, das das Schmelzbehältnis in die konische Aufnahmeöffnung 2 drückt. Dadurch wird das Schmelzbehältnis vollumfänglich durch die Aufnahmeform 2 abgestützt. Zur Befüllung des Schmelzbehältnisses mit flüssiger Schmelze wird der Ofenkörper von der Bodenplatte 13 abgehoben. Anschließend wird die Bodenplatte 13 unter den Ofenkörper hervorgezogen und steht frei, um das Schmelzbehältnis mit der Schmelze zu befüllen. Anschließend wird die Bodenplatte 13 mit dem Schmelzbehältnis wieder unter den Ofenkörper platziert und dieser auf die Bodenplatte abgesenkt. Der konische Einsatz 12 des Schmelzbehältnisses gewährleistet dabei eine gute Zentrierung und über das Federsystem 14 kann ein vollflächiges Anliegen des konischen Einsatzes 12 des Schmelzbehältnisses an den Innenwänden der Aufnahmeform 2 gewährleistet werden. Die Ausführung mittels eines Federsystems 14 ist dabei nur eine Gestaltungsvariante. Weitere Möglichkeiten zur Anpassung der Höhe des Schmelzbehältnisses sind Mechaniken, die mittels Hydraulik, Pneumatik oder Gewindevortrieb arbeiten. Mit dieser Ausgestaltung der Anordnung lässt sich das Schmelzbehältnis oder auch nur der innere Tiegel 3 des Schmelzbehältnisses sehr einfach und schnell austauschen, um einen Legierungswechsel durchzuführen.

In einer weiteren vorteilhaften Ausgestaltung kann der konischen Einsatz 12 der Ausgestaltung der Fig. 2 auch aus einem konischen Rohr oder einzelnen konischen Ringen 15 und einer dazugehörigen Grundplatte 16 bestehen, wie dies in Fig. 3 beispielhaft dargestellt ist. Die weiteren Komponenten dieser beispielhaften Anordnung entsprechen denen der Fig. 2. Zur einfacheren Positionierung können die konischen Ringe 15 untereinander auch über ein Nut- und Federsystem zusammengesetzt werden. Der Vorteil dieser Ausgestaltung gegenüber der Ausgestaltung der Fig. 2 liegt in der größeren Flexibilität des Schmelzbehältnisses hinsichtlich thermischer Dehnungen.

Die Figuren 4 und 5 zeigen eine weitere beispielhafte Ausgestaltungsmöglichkeit der vorgeschlagenen Anordnung, die der der Fig. 2 ähnelt. In diesen Beispielen ist im Unterschied zur Ausgestaltung der Fig. 2 das Schmelzbehältnis lediglich aus einem inneren Tiegel 3 in konischer Ausformung mit einem darauf angebrachten Hochtemperaturvlies 17 gebildet, das beispielsweise mit einem Keramikkleber auf den vorzugsweise keramischen inneren Tiegel 3 aufgebracht sein kann. Dabei gewährleistet das Vlies 17 die Isolierung des inneren Tiegels 3 mit der Folge einer besseren Temperaturhomogenität über die Tiegelwand. Des Weiteren wird durch das Vlies 17 die Abstützung des Tiegels 3 gegen die Aufnahmeform 2 und eine Kompensation gleichzeitiger thermischer Dehnungen erreicht. Die Ausgestaltungen der Figuren 4 und 5 unterscheiden sich lediglich dadurch, dass bei der Ausgestaltung der Fig. 5 der Tiegelinnenraum des inneren Tiegels 3 eine Hinterschneidung besitzt. Dies hat den Vorteil, dass der Abstand zu den unteren Wicklungen der Induktionsspule(n) 11 verringert und somit eine bessere Einkopplung der elektrischen Energie in die Schmelze 10 erreicht werden kann.

In Fig. 6 ist eine weitere vorteilhafte Ausführungsform der Ausgestaltung der Fig. 2 dargestellt. Im Unterschied zur Ausgestaltung der Fig. 2 weist diese Ausführungsform eine gleichmäßig vertikale Anordnung der Induktionsspule(n) 11 auf. Durch diese vertikale Anordnung wird aufgrund des nun gleichmäßigen Abstands zur Schmelze 10 eine insgesamt gleichmäßigere Erwärmung der Schmelze erreicht.

Fig. 7 zeigt eine weitere vorteilhafte Ausführungsform der Ausgestaltung der Figur 1 außerhalb des Umfangs der Ansprüche. Bei dieser Ausführungsform besitzt der Niederdruck-Gussofen ein separates Bodengestell 19 mit Widerstandsheizung unterhalb des Stahlrahmens 1, welche eine zusätzliche Vorheizung des gesamten in der Regel keramischen Tiegelbereichs erlaubt. Durch diese Vorheizung können erwärmungsbedingte Spannungsrisse im keramischen Tiegel reduziert werden. Alternativ kann oder können die zusätzliche(n) Widerstandsbeheizung(en) auch seitlich oder seitlich und im Bodengestell angeordnet werden.

### Bezugszeichenliste

- 1: Stahlrahmen
- 2: äußerer Tiegel/Aufnahmeform
- 3: innerer Tiegel
- 4: lose Schüttung
- 5: Deckel
- 6: Gaszuführung
- 7: Gasabführung
- 8: Steigrohr
- 9: Gussform
- 10: Schmelze
- 11: Induktionsspule(n)
- 12: konischer Einsatz
- 13: Bodenplatte
- 14: Federsystem
- 15: konische Ringe
- 16: Grundplatte
- 17: Hochtemperaturvlies
- 18: Schmelze-Erkennungssystem
- 19: Bodengestell mit Widerstandsheizung

## Patentansprüche

1. Anordnung für den Niederdruckguss von hochschmelzenden Metallen, die
- einen Ofenraum mit einer oder mehreren Gaszufuhr- (6) und Gasablassöffnungen (7) und einem Steigrohr (8) durch einen Deckel (5) des Ofenraums, auf das eine Gussform (9) aufsetzbar ist,
- ein im Ofenraum angeordnetes Schmelzbehältnis (3, 12) für die hochschmelzenden Metalle, und
- eine Heizeinrichtung zum Aufheizen der hochschmelzenden Metalle im Schmelzbehältnis (3, 12) aufweist,
wobei das Schmelzbehältnis (3, 12) als wechselbarer Einsatz für eine das Schmelzbehältnis (3, 12) stützende Aufnahmeform (2) ausgebildet ist, die im Ofenraum angeordnet ist, und eine thermisch isolierende Schicht (4, 17) zwischen Aufnahmeform (2) und Schmelzbehältnis (3, 12) ausgebildet oder im Schmelzbehältnis (3, 12) integriert ist,
wobei das Schmelzbehältnis (3, 12) entweder eine innere Schalung (3) aus einem keramischen oder anderen feuerfesten Material aufweist, auf der eine thermisch isolierende Schicht (4, 17) aus einem feuerfesten Vlies (17) gebildet ist, oder aus einer inneren Schalung (3) aus einem keramischen oder anderen feuerfesten Material, einer äußeren Schalung (12) aus einem keramischen oder anderen feuerfesten Material und einer zwischenliegenden Schüttung (4) aus einem feuerfesten Material als thermisch isolierende Schicht (4, 17) gebildet ist,
und wobei eine Aufnahmeöffnung der Aufnahmeform (2) und das Schmelzbehältnis (3, 12) eine konische Form aufweisen und das Schmelzbehältnis (3, 12) und die Aufnahmeform (2) so ausgebildet sind, dass das Schmelzbehältnis (3, 12) nach unten aus der Aufnahmeform (2) herausnehmbar ist, und ein Mechanismus (14) auf einer Bodenplatte (13) des Ofenraums angeordnet ist, der das Schmelzbehältnis (3, 12) von unten in die Aufnahmeform (2) drücken kann.

2. Anordnung nach Anspruch 1,
**dadurch gekennzeichnet,**
**dass** die Aufnahmeform (2) durch eine Stahlkonstruktion (1) gestützt wird.

3. Anordnung nach Anspruch 1,
**dadurch gekennzeichnet,**
**dass** der Ofenraum durch eine Stahlkonstruktion (1) gebildet und die Aufnahmeform (2) als Auskleidung des Ofenraums ausgebildet ist.

4. Anordnung nach einem der Ansprüche 1 bis 3,
**dadurch gekennzeichnet,**
**dass** die Aufnahmeform (2) aus einem keramischen oder anderen feuerfesten Material gebildet ist, in das eine oder mehrere Induktionsspulen (11) der Heizeinrichtung eingebettet sind.

5. Anordnung nach einem der Ansprüche 1 bis 4,
**dadurch gekennzeichnet,**
**dass** die äußere Schalung (12) durch mehrere konische Ringe (15) auf einer Grundplatte (16) gebildet ist.

6. Anordnung nach einem der Ansprüche 1 bis 5,
**dadurch gekennzeichnet,**
**dass** die Bodenplatte (13) des Ofenraums abnehm- oder ablösbar ausgebildet ist.

## Claims

1. Arrangement for low-pressure casting of high melting point metals, which has
- a furnace chamber with one or more gas inlet (6) and gas outlet (7) openings and a riser pipe (8) through a cover (5) of the furnace chamber, on which a casting mould (9) can be placed,
- a molten metal container (3, 12) arranged in the furnace chamber for the high melting point metals, and
- a heating device for heating the high melting point metals in the molten metal container (3, 12),
wherein the molten metal container (3, 12) is designed as a replaceable insert for a receiving mould (2) that supports the molten metal container (3, 12), which is arranged inside the furnace chamber, and a thermally insulating layer (4, 17) is formed between receiving mould (2) and molten metal container (3, 12) or integrated in the molten metal container (3, 12), wherein the molten metal container (3, 12) either has an inner formwork (3) made from a ceramic or other refractory material on which a thermally insulating layer (4, 17) is formed from a refractory nonwoven (17), or is formed from an inner formwork (3) made from a ceramic or other refractory material, an outer formwork (12) made from a ceramic or other refractory material, and a filling (4) made from a refractory material positioned therebetween as a thermally insulating layer (4, 17),
and wherein a receiving opening of the receiving mould (2) and the molten metal container (3, 12) have a conical shape, and the molten metal container (3, 12) and the receiving mould (2) are designed in such manner that the molten metal container (3, 12) can be removed downwards out of the receiving mould (2), and a mechanism (14) is arranged on a baseplate (13) of the furnace chamber, which mechanism is able to press the molten metal container (3, 12) into the receiving mould (2) from below.

2. Arrangement according to Claim 1,
**characterized in that**
the receiving mould (2) is supported by a steel construction (1).

3. Arrangement according to Claim 1,
**characterized in that**
the furnace chamber is formed by a steel construction (1), and the receiving mould (2) is designed as lining of the furnace chamber.

4. Arrangement according to any one of Claims 1 to 3,
**characterized in that**
the receiving mould (2) is formed from a ceramic or other refractory material, in which one or more induction coils (11) of the heating device are embedded.

5. Arrangement according to any one of Claims 1 to 4,
**characterized in that**
the outer formwork (12) is made up of a plurality of conical rings (15) on a base plate (16).

6. Arrangement according to any one of Claims 1 to 5,
**characterized in that**
the base plate (13) of the furnace chamber is constructed so as to be removable or detachable.

## Revendications

1. Dispositif pour la coulée à basse pression de métaux à haut point de fusion qui présente
- une chambre de four avec une ou plusieurs ouvertures d'alimentation en gaz (6) et d'évacuation de gaz (7) et une colonne montante (8) à travers un couvercle (5) de la chambre de four, sur lequel un moule (9) peut être placé,
- un récipient de fusion (3, 12) disposé dans la chambre de four pour les métaux à haut point de fusion, et
- un dispositif de chauffage pour chauffer les métaux à haut point de fusion dans le récipient de fusion (3, 12),
dans lequel le récipient de fusion (3, 12) est configuré comme un insert interchangeable pour un moule récepteur (2) qui supporte le récipient de fusion (3, 12) et est disposé dans la chambre du four, et une couche thermiquement isolante (4, 17) entre le moule récepteur (2) et le récipient de fusion (3, 12) est formée ou intégrée dans le récipient de fusion (3, 12),
dans lequel le récipient de fusion (3, 12) soit présente une coque interne (3) faite d'une céramique ou d'un autre matériau réfractaire, sur laquelle une couche thermiquement isolante (4, 17) composée d'une toile réfractaire (17) est formée, soit est formé d'une coque interne (3) en céramique ou autre matériau réfractaire, une coque externe (12) en céramique ou autre matériau réfractaire et un lit intermédiaire (4) en un matériau réfractaire en tant que couche isolante thermiquement (4, 17) est formée,
et dans lequel une ouverture de réception du moule récepteur (2) et le récipient de fusion (3, 12) présentent une forme conique et le récipient de fusion (3, 12) et le moule récepteur (2) sont formés de sorte que le récipient de fusion (3, 12) soit amovible vers le bas hors du moule récepteur (2), et un mécanisme (14) est disposé sur une plaque de fond (13) de la chambre de four, qui peut presser le récipient de fusion (3, 12) par le bas dans la moule récepteur (2).

2. Dispositif selon la revendication 1, **caractérisé en ce que** le moule récepteur (2) est supporté par une structure en acier (1).

3. Dispositif selon la revendication 1, **caractérisé en ce que** la chambre de four est formée par une construction en acier (1) et le moule récepteur (2) est conçu comme un revêtement pour la chambre du four.

4. Dispositif selon une des revendications 1 à 3, **caractérisé en ce que** la moule récepteur (2) est formée d'une céramique ou d'un autre matériau réfractaire, dans lequel la ou les bobines à induction (11) du dispositif de chauffage sont intégrées.

5. Dispositif selon une des revendications 1 à 4, **caractérisé en ce que** la coque externe (12) est formée par une pluralité d'anneaux coniques (15) sur une plaque de base (16).

6. Dispositif selon une des revendications 1 à 5, **caractérisé en ce que** la plaque de fond (13) de la chambre de four est conçue de manière amovible ou détachable.
